# EUROPÄISCHE PATENTSCHRIFT

(11) **EP 0 159 995 B1**
(45) Veröffentlichungstag und Bekanntmachung des Hinweises auf die Patenterteilung: **26.10.1988**
(21) Anmeldenummer: 84901971.6
(22) Anmeldetag: 12.05.1984
(51) Int. Cl.: A63C 15/02, A63C 15/03

(54) **PAARWEISE ZU VERWENDENDER AUFTRIEBSKÖRPER ZUM LAUFEN AUF DEM WASSER**
FLOATS TO BE USED PAIRWISE TO WALK ON WATER
FLOTTEURS A UTILISER PAR PAIRE POUR MARCHER SUR L'EAU

(30) Priorität: 20.05.1983 DE 3318384
(43) Veröffentlichungstag der Anmeldung: 06.11.1985
(73) Patentinhaber: ZEISS, Karl Reinhard, D-7800 Freiburg (DE)
(72) Erfinder: ZEISS, Karl Reinhard, D-7800 Freiburg (DE)
(74) Vertreter: Jochem, Bernd, Dipl.-Wirtsch.-Ing.
(86) Internationale Anmeldenummer: DE8400108
(87) Internationale Veröffentlichungsnummer: WO8404694

(56) Entgegenhaltungen:
- BE-A- 894 493
- DE-C- 38 685
- DE-C- 204 192
- FR-A- 509 729
- FR-A- 2 294 726
- FR-A- 2 376 672
- US-A- 3 034 157
- US-A- 3 479 674
- US-A- 3 808 622
- US-A- 4 117 562
- US-A- 4 261 069
- DUBBEL S. 158/159

## Beschreibung

Die Erfindung betrifft einen paarweise zu verwendenden Auftriebskörper mit einer Fussaufnahme für jeweils einen Fuss zum Laufen auf dem Wasser.

Auftriebskörper, die einen Menschen über Wasser halten können, sind seit längerem bekannt. Sie haben jedoch den Nachteil, dass sie verhältnismässig gross und schwer sowie dementsprechend teuer sind. Ausserdem ist es sehr schwierig, als wenig Geübter auf ihnen das Gleichgewicht zu halten und sich zu bewegen. Dies liegt vor allem daran, dass der Benutzer normalerweise mit gespreizten Beinen auf den Auftriebskörpern steht. Somit werden diese schräg belastet, worauf aber bei deren Formgebung und der Anordnung der Fussaufnahmen bisher keine Rücksicht genommen worden ist. Bei den aus der FR-A-2 294 726, der US-A-4 261 069 und der DE-C-38 685 bekannten Auftriebskörpern sind zwar durch asymmetrische Ausbildung der Querschnitte die Volumenschwerpunkte der verdrängten Flüssigkeit mit Bezug auf die Mittellängsachsen in Richtung zu den Innenkanten hin verlagert, wobei aber ebenso die Fussaufnahmen ebenfalls nach innen verlagert sind. Somit wird auch in diesen Fällen die schräge Belastung durch den Benutzer nicht durch eine entsprechende Gegenkraft kompensiert.

Demgegenüber liegt der Erfindung die Aufgabe zugrunde, ein Gerät zum Laufen auf dem Wasser zu entwickeln, auf welchem sich besser Gleichgewicht halten lässt, während es im übrigen hinsichtlich der Transportfähigkeit, des Gebrauchs und der Kosten mit Skier vergleichbar ist.

Die vorstehende Aufgabe wird erfindungsgemäss dadurch gelöst, dass die Anordnung der Fussaufnahme seitlich nach aussen versetzt ist und/oder die Massenverteilung mit Bezug auf die Fussaufnahme in Querrichtung derart asymmetrisch ist, dass hinsichtlich des Auftriebs derselbe Effekt erreicht wird, wie bei seitlich nach aussen versetzter Fussaufnahme. In der Praxis sollte grundsätzlich eine möglichst niedrige Aufsetzfläche für den Fuss angestrebt werden, weil dadurch die Standsicherheit verbessert wird. Die Erfindung bietet diese Möglichkeit bei allen Ausführungen, insbesondere auch dann, wenn nach unten offene Hohlräume vorhanden sind, die eine verhältnismässig hohe, aber schmale Konstruktion ergeben, welche das Laufen, ähnlich wie mit Skiern, erlaubt.

Je nach Ausgestaltung im Einzelfall lassen sich mit den genannten unten offenen Hohlräumen mehrere Vorteile erreichen. Erstens dient das im Hohlraum eingeschlossene Luftvolumen dem Auftrieb. Durch eine obere Öffnung eines ansonsten nur nach unten offenen inneren Hohlraums kann in Verbindung mit einem Rückschlagventil, einer Rückschlagklappe oder dergleichen erreicht werden, dass zwar bei Entstehung eines Unterdrucks im Hohlraum während einer Bewegung Luft von oben durch die Rückschlagklappe in den Hohlraum strömen kann, dann jedoch daraus nicht mehr nach oben entweichen kann. Darüberhinaus bieten die Hohlräume Gelegenheit, allein durch ihre Gestaltung oder im Zusammenwirken mit Führungs-, Leit- und/oder Antriebsorganen, die in das Wasser reichen, den Gleitwiderstand zu beeinflussen. Normalerweise wird man dabei anstreben, dass in Vorwärtsrichtung nur ein verhältnismässig geringer Gleit- bzw. Strömungswiderstand spürbar wird, dieser aber in Rückwärtsrichtung deutlich grösser ist. Dies gestattet es, mit dem einen Fuss den einen Auftriebskörper vorwärts zu schieben, während der den anderen Fuss tragende Auftriebskörper eine Abstützung nach hinten bietet.

Die genannten Hohlräume können auch z.B. dadurch, dass sie auch nach unten weitgehend, aber nicht vollständig gechlossen werden, so ausgestaltet sein, dass sie sich bei Gebrauch mit Wasser füllen und dieses Wasservolumen mitgeschleppt wird, stabilisierend wirkt und bestimmte dynamische Eigenschaften verbessert.

In einer weiteren praktischen Ausführungsform lassen sich Hohlräume so gestalten, dass während der Bewegung Wasser vorn eintritt und hinten austritt. Mittels Klappen und dergleichen kann dafür gesorgt werden, dass eine Strömung durch den Hohlraum in umgekehrter Richtung von hinten nach vorn nicht in derselben Weise möglich ist wie von vorn nach hinten.

In bevorzugter praktischer Ausführung hat jeder Auftriebskörper im wesentlichen einen Aufbau nach Art eines Katamarans, wobei die beiden Rumpfteile einerseits die Seitenführung übernehmen - daher nachstehend Seitenführungsteile genannt -, andererseits die seitliche Begrenzung eines oder mehrerer Hohlräume bilden. Die Seitenführungsteile sollten selbst Auftrieb erzeugen und verhältnismässig lang und hoch, aber schmal sein, um die Aufgabe der Seitenführung, d. h. Gleiten in Querrichtung zu verhindern, möglichst gut zu erfüllen.

Die beiden Seitenführungsteile sind vorzugsweise durch ein sie überdeckendes Oberteil sowie weitere Verbindungselemente miteinander verbunden und auf vorbestimmten Abstand gehalten. Als solche Verbindungselemente können z.B. Zwischenwände oder Zwischenkörper dienen, welche Hohlräume nach vorn oder hinten begrenzen. Zweckmässigerweise sind die Vorderflächen und/oder rückseitigen Flächen der Zwischenwände und Zwischenkörper in derjenigen Richtung schräg ausgebildet oder mit Schrägen versehen, dass das Gleiten in Vorwärtsrichtung erleichtert wird, während dem Gleiten in Rückwärtsrichtung ein Widerstand entgegengesetzt wird.

Als Verbindungselement zwischen den beiden Seitenführungsteilen dient vorzugsweise auch die Fussaufnahme. Vorzugsweise hat diese im Längsschnitt im wesentlichen die Form eines Schuhs.

Im oberen Bereich des Auftriebskörpers seitlich ausserhalb der Seitenführungsteile angebrachte oder ausgebildete Seitenteile aus leichtem Material sorgen für weitere Verstärkung des Auftriebs und bessere Stabilisierung. Ausserdem besteht

die Möglichkeit, damit harte Verstärkungseinlagen, Armierungen oder dergleichen abzudecken.

Unabhängig von den bereits erwähnten Massnahmen zur Erzeugung eines unterschiedlichen Gleitwiderstands in Vorwärts- und Rückwärtsrichtung kann der neue Auftriebskörper mit geeigneten Antriebsorganen versehen sein. Diese können selbstverständlich motorischer Art sein. Vorgezogen werden jedoch Antriebe, die entweder durch Fussbewegungen oder Belastungsänderungen angetrieben werden. Als beispielhaft seien in diesem Zusammenhang schaufel- oder flossenförmige Antriebsorgane erwähnt, die durch Bewegung des Fusses relativ zur Fussaufnahme derart bewegt werden, dass eine Vortriebskraft erzeugt wird. In einer anderen praktischen Ausführungsform lassen sich die Fussbewegungen zum Betrieb einer Pumpvorrichtung ausnutzen, welche Wasser in Richtung nach hinten drückt und dadurch Vortrieb erzeugt.

Als Material für den neuen Auftriebskörper kommt vorzugsweise geschlossenzelliger Weichkunststoff in Frage, wobei aber einzelne Teile auch verfestigt sein oder aus festeren Materialien bestehen können. Wegen des besseren Transports mit einem Personenkraftwagen besteht vorzugsweise jeder Auftriebskörper aus mehreren kurzen Teilen, die sich zur Gesamtlänge zusammensetzen lassen.

Zu weiteren bevorzugten alternativen Ausführungsformen wird auf die Patentansprüche und die nachfolgende Beispielsbeschreibung verwiesen. In der Zeichnung zeigen:
Fig. 1 eine Seitenansicht eines erfindungsgemässen Auftriebskörpers,
Fig. 2 einen Querschnitt durch den Auftriebskörper nach Fig. 1,
Fig. 3 eine Draufsicht auf den Auftriebskörper nach Fig. 1 und 2,
Fig. 4 nochmals einen Querschnitt durch einen Auftriebskörper in grösserem Massstab,
Fig. 5 eine Prinzipzeichnung entsprechend einer Seitenansicht oder einem Längsschnitt zum Aufbau des vorderen Teils eines Auftriebskörpers,
Fig. 6 einen weiteren Querschnitt durch einen beispielhaften Auftriebskörper,
Fig. 7 eine Seitenansicht des mittleren Teils eines Auftriebskörpers,
Fig. 8 eine als Rücklaufbremse wirkende, frei schwenkbar gelagerte Schaufel in Vorderansicht,
Fig. 9 die Schaufel nach Fig. 8 in Seitenansicht,
Fig. 10 eine durch Fussbewegung willkürlich zu bewegende Antriebsschaufel in Vorderansicht,
Fig. 11 die Schaufel nach Fig. 10 in Seitenansicht,
Fig. 12 einen Schnitt durch eine beispielhafte Schwenklagerung eines Antriebsorgans im Bereich der Fussaufnahme,
Fig. 13 und 14 sich ergänzende Schnittansichten des vorderen und des hinteren Teils eines gemäss Fig. 12 gelagerten Antriebsorgans in Form eines Schwingpaddels,
Fig. 15 und 16 die entsprechenden Draufsichten zu Fig. 13 und 14,
Fig. 17 die besondere Form eines Antriebspaddels, welches manuell oder durch Fussbetätigung antreibbar ist, und
Fig. 18 eine Seitenansicht eines weiteren Ausführungsbeispiels einer Paddelschaufelform.

In den Figuren 1 bis 3 ist als bevorzugtes Ausführungsbeispiel ein Auftriebskörper dargestellt, dessen Metazentrum besonders tief liegt. Der Auftriebskörper gliedert sich in ein Oberteil 1, zwei Seitenführungsteile 2 und im oberen Bereich auf deren Aussenseiten angeordnete Seitenteile 3. Die Seitenführungsteile 2 sind weiterhin miteinander verbunden durch eine Fussaufnahme 4, ein vorderes Innenteil 5, ein inneres Ableitteil 6, einen inneren Führungskeil 7 und ein hinteres Innenteil 9. Mit 8 ist ein Wasserleitführungsteil und mit 10 ein Klappenanschlagteil bezeichnet. Bei 11 ist eine Fussöffnung und dahinter bei 12 eine Leitöffnung dargestellt. Die mit 13 bezeichnete untere Wasserlinie gilt für den unbelasteten Auftriebskörper, die mit 14 bezeichnete obere Wasserlinie für den belasteten Zustand. Durch Schwingbewegungen, die gewollt oder durch z.B. Wellen erzeugt sind, schwingt der Auftriebskörper im Bereich des oberen Winkels 15 und des unteren Winkels 16 um die Wasserlinie 14. Diese Schwingbewegungen sowie auch alle anderen Bewegungen des Auftriebskörpers werden auch von der hinteren Aggregataufnahme 17 und der vorderen Aggregataufnahme 18 mit vollzogen. Dort sind bestimmte Aggregate, z. B. Brems- oder Antriebsorgane gelagert, auf die später noch näher eingegangen wird. Infrage kommen z.B. bei 17 oder 18 schwenkbar oder in anderer Weise gelagerte Klappvorrichtungen, Paddel sowie ggf. selbst mit weiteren Auftriebskörpern versehene Elemente, die die unterschiedlichen Schwingungen, Eindringtiefen und Belastungen sowie sonstige Bewegungen nutzen, um den Auftriebskörper in Vorwärtsrichtung anzutreiben und in Rückwärtsrichtung zu bremsen. So ist z.B. in Fig. 1 mit 19 die Ausgangsstellung einer Schwinge bezeichnet, mit 20 ihr unterer Totpunkt und mit 21 ihr oberer Totpunkt. Wenn anstelle der genannten Schwinge oder neben dieser an der hinteren Aggregataufnahme 17 ein Paddel verschwenkbar gelagert ist, kann dieses, wie ebenfalls in Fig. 1 angedeutet, eine durch Anschlag gesicherte, im wesentlichen senkrechte, gegen Bewegung in Rückwärtsrichtung bremsende Nullstellung einnehmen oder bei Fahrt in Vorwärtsrichtung eine erste schräge Anstellung 23 oder bei schnellerer Fahrt eine zweite schräge Anstellung 24 sowie schliesslich bei noch schnellerer Fahrt in Vorwärtsrichtung eine obere Position 25.

Weiterhin sind in Fig. 1 und 3 ein hinteres Querführrohr 26 und ein vorderes Querführrohr 27 gezeigt. Bei 28 ist ein wahlweise einzusetzendes Wasserführungsteil gestrichelt angedeutet, welches nach Art eines sogenannten Schwerts ausgebildet sein kann.

Die vorstehend genannten Teile 1, 2, 5, 6 begrenzen einen inneren vorderen Hohlraum 29, der im Beispielsfall nur auf der Unterseite offen ist. Ein entsprechender hinterer Hohlraum 30 wird durch die Teile 1, 2, 7, 9 begrenzt. Während der Benutzung des Auftriebskörpers sind die unten offenen Hohlräume 29 und 30 teilweise mit Luft und teilweise mit Wasser gefüllt und werden deshalb auch als Wasserkammern bezeichnet. Die eingeschlossene Luft fördert den Auftrieb, und das in den Hohlräumen 29 und 30 enthaltene Wasser vergrössert die während der Fahrt bewegte Masse und wirkt dadurch stabilisierend.

Fig. 2 lässt in Verbindung mit Fig. 1 die tiefe Lage der Fussaufnahme 4 erkennen. Ausserdem ist ersichtlich, dass die Seitenführungsteile mehrere Funktionen haben, indem sie mit ihrem unteren Bereich im Wasser gleiten und seitliche Abdrift verhindern, dabei gleichzeitig für Auftrieb sorgen und diesen noch dadurch verbessern, dass sie im oberen Bereich die Luft in den Hohlräumen 29 und 30 gefangen halten.

Die Fussaufnahme ist seitlich nach aussen versetzt (nicht dargestellt), so dass bei Belastung der Auftrieb in Querrichtung betrachtet asymmetrisch ist, und zwar derart, dass er auf Seiten der Innenkanten beider von einer Person benutzter Auftriebskörper höher ist als auf Seiten der Aussenkanten. Derselbe Effekt könnte auch durch Verwendung unterschiedlicher Materialien für die Seitenführungsteile 2 oder Seitenteile 3 erreicht werden.

Die Hohlräume bzw. Wasserkammern 29 und 30 können, ausgehend von dem gezeigten Ausführungsbeispiel, weiter geöffnet oder auch auf der Unterseite weiter geschlossen sein. Damit kann die Massenträgheit und Stabilität der Auftriebskörper während des Laufs beeinflusst werden. Ausserdem können die Wasserkammern mit strömungstechnisch Widerstand erzeugenden Materialien versehen sein, damit die geöffneten Kammern nur mit Zeitverzögerung oder geschwindigkeitsabhängig Flüssigkeit abgeben. Ein derartiges Material kann z.B. ein redigulierter Filterschaum sein.

Die in Fig. 3 in Draufsicht gezeigte Fusseinstiegsöffnung 11 ist so gestaltet, dass der Fuss leicht ein- und aussteigen kann. Zusätzlich kann eine geeignete Fussbekleidung benutzt werden.

An seinem vorderen Ende ist der Auftriebskörper strömungstechnisch günstig geformt.

Fig. 4 zeigt in vergrössertem Massstab nochmals einen Querschnitt durch einen beispielhaften Auftriebskörper. Ebenso wie im Falle von Fig. 1 und 2 besteht dieser aus einem Oberteil 1, zwei Seitenführungsteilen 2 sowie zwei Seitenteilen 3. Die Fussaufnahme ist wiederum mit 4 bezeichnet und ihre Öffnung mit 11.

Als Besonderheit zeigt Fig. 4 eine obere innere Armierung 32 und eine obere äussere Armierung 34 sowie eine untere innere Armierung 36 und eine untere äussere Armierung 38 an den Seitenführungsteilen 2. Die oberen äusseren Armierungen 34 sind jeweils durch die Seitenteile 3 überdeckt. Die jeweils an einem Seitenführungsteil gegenüberliegenden Armierungen können durch Armierungsspannteile 40 und 42 gegeneinander verspannt sein und dadurch bei Verwendung von kompressiblen Materialien für die Seitenführungsteile eine Druckvorspannung erzeugen. Im übrigen ist bei 44 ein Führungshalterohr angedeutet, welches sich durch die beiden Seitenführungsteile 2 erstreckt, diese miteinander verbindet und zur Lagerung weiterer Teile, z. B. des Antriebs oder der Fussaufnahme, dienen kann.

Der in Fig. 5 gezeigte vordere Teil des Auftriebskörpers nach Fig. 1 lässt deutlich erkennen, dass auf geeignete Wasserführung durch die äusseren und inneren Schrägen geachtet ist. So ist im Beispielsfall das Oberteil 1 mit einer oberen Schräge 46 und jedes Seitenführungsteil mit einer unteren Schräge 48 versehen. Das vordere Innenteil 5 hat eine äussere Schräge 50 und eine innere Schräge 52. Die ständig mit dem Wasser in Berührung kommenden Teile können oberflächenveredelt sein, so dass die Strömungsverluste reduziert werden. Ausserdem können die Oberflächen mit umweltverträglichen Gleitmitteln beschichtet werden, die ähnlich wie beim Skifahren Haftung und Reibung verringern.

Fig. 6 zeigt nochmals einen weiteren Schnitt durch einen beispielhaft dargestellten Auftriebskörper. Hierbei ist insbesondere die herausnehmbare und verstellbare Fussaufnahme zu erkennen.

Fig. 7 zeigt in diesem Zusammenhang eine Seitenansicht des mittleren Teils des in Fig. 6 im Querschnitt dargestellten Auftriebskörpers. Dabei ist zu erkennen, wie durch eine einfache Steckvorrichtung das Fussbett befestigt ist und verstellt werden kann. Durch Anordnung von Rasterbohrungen in mehreren Positionen kann die Fussaufnahme in die jeweils gewünschte Position gebracht werden.

Die beispielhafte Lage der Armierung ist durch Vergleich mit Fig. 6 ebenfalls zu erkennen. Dabei ist die äussere Armierung 34 gemäss Fig. 4 und 6 durch die Aufbringung der Seitenteile 3 verdeckt, so dass keine Unfallgefahr durch hervorstehende harte, nicht nachgebende Teile besteht.

In Fig. 8 und 9 sind zusammengehörig Stirnansicht und Seitenansicht eines dem Antrieb dienenden, zwischen den Seitenführungsteilen 2 schwenkbar gelagerten Paddels dargestellt. Mit dieser Bezeichnung soll keine Einschränkung verbunden sein. Man könnte dieses Teil auch als Klappe oder Schaufel bezeichnen. Im Ausführungsbeispiel gliedert es sich in eine Leitschaufel 54 und ein an deren freies Ende seitlich ansetzendes grosses Paddel 56. Die Klappe ist insgesamt schwenkbar gelagert auf einem Führungsrohr 58 unter Verwendung von Distanzscheiben 60.

Wenn die Vorschubgeschwindigkeit gegenüber dem Wasser Null ist, nimmt die Klappe in Fig. 9 gezeigte, im wesentlichen senkrechte Stellung 62 ein. Wird durch den Fuss eine nach hinten strebende Bewegung eingeleitet, so drückt der obere Arm 64 der Klappe gegen einen Arretierblock 66, so dass die Klappe der gezeigten Stellung 62 verharrt und die Leitschaufel 54 zusammen mit dem grossen Paddel 56 einen erheblichen Widerstand im Wasser bieten, den der Benutzer zur Abstützung beim Vorschieben des anderen Fusses mit dem anderen Auftriebskörper benutzen kann.

Sobald sich der Auftriebskörper mit der Klappe relativ zum Wasser mit einer bestimmten Geschwindigkeit vorwärts bewegt, schwingt das Paddel schon bei verhältnismässig geringer Geschwindigkeit in die Position 68, bei hoher Geschwindigkeit dann in die Position 70. Verlangsamt sich danach die Geschwindigkeit wieder, so nähert sich je nach Eigengewicht das Paddel erneut der Position 62, damit durch weitere Fussbewegungen ein weiterer Vortrieb stattfinden kann.

Zur Optimierung des Systems können die Leitschaufel 54 und/oder das Grosspaddel 56 aus mehreren Schaufelteilen bestehen, die alle in sich selbst eine entsprechende Schwingbewegung relativ zu den anderen Teilen ausführen können und eine definierte Arretierung haben. Bei dem gezeichneten Ausführungsbeispiel ist aus Vereinfachungsgründen die Klappe 54, 56, 64 ein insgesamt in sich starres Teil von im wesentlichen U-förmigen Querschnitt, wobei sich das Führungsrohr 58, auf dem die Klappe gelagert ist, gemäss Fig. durch die seitlichen Stege erstreckt. Die Klappe kann selbstverständlich zusätzlich mit beschwerenden Gewichten oder Auftriebselementen versehen sein, so dass verschiedene gewünschte Positionen je nach Fahrbedingungen eingenommen werden. Ausserdem kann die Klappe durch eine Feder zu einer bestimmten Position hin vorbelastet sein.

Mit72, 74 und 76 sind Zwischenstellungen angedeutet.

In Fig. 10 und 11 sind zusammengehörig Stirnansicht und Seitenansicht eines aktiv mit dem Fuss zu betätigenden Pendelpaddelantriebs dargestellt. Dieses Pendelpaddel ist wiederum verschwenkbar auf einem sich zwischen den Seitenführungsteilen 2 erstreckenden Führungsrohr 78 gelagert und fest verbunden mit der plattenförmigen Fussaufnahme 4. Von dieser aus erstrecken sich seitliche Arme 80 nach unten zu einem Paddel 82. Die Winkelbewegungen des Fusses werden in diesem Fall durch die Arme 80 vergrössert und eine wirksame Paddelbewegung erzeugt. Das Paddel 82 schwingt je nach Fussbetätigung von Position 84 über Position 86 nach Position 88. Durch schnelle Bewegung des Paddels in Rückwärtsrichtung und langsame Bewegung in Vorwärtsrichtung ist ein befriedigender Vortrieb gewährleistet.

Aus Fig. 11 ist besonders gut ersichtlich, dass der Drehpunkt des Paddels unmittelbar unter dem belastenden Fuss liegt. In der gezeigten mittleren Stellung 86 liegt die Schaufelfläche des Paddels 82 im wesentlichen waagerecht. Das Paddel kann wiederum in sich federnd und gelenkig ausgeführt sein. Je nach Abstand des Paddels 82 von der Lagerung 78 wird die Belastungsanforderung für den Benutzer verstärkt oder reduziert.

Ein weiteres Ausführungsbeispiel eines Antriebs ist in den zusammengehörigen Figuren 12 bis 16 dargestellt. Dabei zeigt Fig. 12 einen Querschnitt im Bereich der Fussaufnahme, die Figuren 13 und 14, die man sich horizontal aneinander anschliessend vorstellen muss, eine Seitenansicht und die Figuren 15 und 16, die ebenfalls horizontal aneinander anschliessen, eine Draufsicht eines an einer sich im wesentlichen waagerecht erstreckenden Schwinge 90 angebrachten Paddels 92. Die Schwinge 90 ist am vorderen Ende vor der Fussaufnahme nach oben abgewinkelt und mittels eines Führungsrohrs 94, welches sich zwischen den Seitenführungsteilen 2 erstreckt, schwenkbar gelagert. Aus strömungstechnischen Gründen ist die Schwinge 90 mittig im Antriebskörper angebracht. Sie erstreckt sich von ihrem Lager bei 94 aus nach hinten unterhalb der Fussaufnahme 4, die im Bereich der Verse des Fusses mit einer Durchbrechung versehen ist, durch welche hindurch ein mit der Schwinge 90 verbundenes Hebelelement 96 zum Fuss hin durchbricht, über welches somit durch Druck des Fusses die Schwinge belastet und bewegt werden kann. Sinn dieser Anordnung ist es, bei abwechselnder Belastung und Entlastung eines Antriebskörpers durch den Fuss auch die Schwinge 90 mit dem Paddel 92 abwechselnd zu belasten und zu entlasten und dadurch zu bewegen. Durch den Druck des Fusses wird die Schwinge 90 in Fig. 13 aus der gezeigten Position 98 in die angedeutete Position 100 gebracht.

Die Figuren 14 und 16 stellen das Paddel am hinteren Ende der Schwinge 90 in Seitenansicht und Draufsicht dar. Dabei ist gezeigt, dass am hinteren Ende des Paddels 92 ein Zusatzpaddel 102 schwenkbar gelagert sein kann. Ausserdem ist das Paddel 92 mit senkrechten Rippen 104 als seitliche Leiteinrichtung versehen. Das Paddel 92 ist mittels eines Keils 106 mit der Schwinge verbunden.

In Fig. 17 und 18 sind zusammengehörig eine Stirnansicht und eine Seitenansicht eines weiteren Ausführungsbeispiels eines Antriebspaddels dargestellt, welches manuell oder durch Fussbetätigung betrieben werden kann. Die Form ist so gewählt, dass eine Betätigung auch ohne seitliche Gestängeführung möglich ist. Die insgesamt mit 108 bezeichnete Schaufel gliedert sich in ein vorderes Schaufelteil 110 und ein hinteres Schaufelteil 112. Mit 114 ist ein Führungsteil bezeichnet. Die Schaufel 108 wird an einem Stock 116 geführt, der mittels eines Stockhalteteils 118 und eines Stockklemmteils 120 mit zugehörigen Verbindungsstellen 122 bzw. 124 mit der Schaufel verbunden ist. Der vordere Einstechwinkel des Paddels ist bei 126 angedeutet. Das Paddel wird aus dieser Stellung über die gezeigte mittlere Stellung 128 in die hintere Stellung 130 geführt. Bei 132 ist die obere Wasserlinie und bei 134 die untere Wasserlinie angezeigt.

Es versteht sich, dass zahlreiche weitere Modifikationen im Rahmen der Patentansprüche möglich sind.

## Patentansprüche

1. Paarweise zu verwendender Auftriebskörper mit einer Fussaufnahme für jeweils einen Fuss zum Laufen auf dem Wasser, dadurch gekennzeichnet, dass die Anordnung der Fussaufnahme (4) seitlich nach aussen versetzt ist und/oder die Massenverteilung mit Bezug auf die Fussaufnahme in Querrichtung derart asymmetrisch ist, dass hinsichtlich des Auftriebs derselbe Effekt erzielt wird, wie bei seitlich nach aussen versetzter Fussaufnahme.

2. Auftriebskörper nach Anspruch 1, dadurch gekennzeichnet, dass er mit wenigstens einem unten offenen Hohlraum (29, 30) ausgebildet ist und die Aufsetzfläche für den Fuss unterhalb der Oberkante des Hohlraums (9, 30) angeordnet ist.

3. Auftriebskörper nach Anspruch 2, dadurch gekennzeichnet, dass der Hohlraum (29, 30) mit einer oberen Öffnung versehen ist, an welcher ein Rückschlagventil angeordnet ist, welches Luft nur von aussen nach innen in den Hohlraum hineinströmen lässt.

4. Auftriebskörper nach Anspruch 2, dadurch gekennzeichnet, dass er nach Art eines Katamarans mit zwei verhältnismässig schmalen, länglichen auftriebgebenden Körpern (2) als Seitenführungsteilen ausgebildet ist, zwischen denen sich der Hohlraum (29, 30) befindet.

5. Auftriebskörper nach Anspruch 4, dadurch gekennzeichnet, dass wenigstens eine der vorderen Flächen der Wände (6), Körper (5, 9) oder sonstige Verbindungselemente zwischen den Seitenführungsteilen (2) von vorn oben nach hinten unten abgeschrägt ist und wenigstens eine der hinteren Flächen der Wände (6), Körper (5, 9) oder sonstigen Verbindungselemente zwischen den Seitenführungsteilen (2) von vorn unten nach hinten oben abgeschrägt ist.

6. Auftriebskörper nach Anspruch 4, dadurch gekennzeichnet, dass die Aufsetzfläche (4) für den Fuss nahe der Unterkante der Seitenführungsteile (2) angeordnet ist.

7. Auftriebskörper nach Anspruch 1, dadurch gekennzeichnet, dass die Fussaufnahme (4) in Länge, Höhe und Breite und oder in ihrer Lage verstellbar ist.

8. Auftriebskörper nach Anspruch 1, dadurch gekennzeichnet, dass er aus mehreren Teilen (1, 2, 3) besteht, die ineinander gesteckt und durch Verbindungselemente lösbar miteinander verbunden sind.

9. Auftriebskörper nach Anspruch 1, dadurch gekennzeichnet, dass er einen fussbetriebenen Antrieb aufweist.

10. Auftriebskörper nach Anspruch 1, dadurch gekennzeichnet, dass er mit Antriebsorganen (90, 92) ausgebildet ist, welche durch Änderung der Belastung bei Gewichtsverlagerung antreibbar sind.

## Claims

1. Float, to be used pairwise with one other such float, having a foot rest for receiving one respective foot, for walking on water, characterised in that the arrangement of the foot rest (4) is laterally outwardly offset, and/or the mass distribution is asymmetrical in the transverse direction with respect to the foot rest in such a manner that the same effect is achieved as regards buoyancy as when the foot rest is laterally outwardly offset.

2. Float according to claim 1, characterised in that it is constructed with at least one downwardly open cavity (29, 30), and the supporting surface for the foot is situated below the upper edge of the cavity (9, 30).

3. Float according to claim 2, characterised in that the cavity (29, 30) is provided with an upper opening at which a non-return valve is arranged which allows air to flow into the cavity only inwardly from the outside.

4. Float according to claim 2, characterised in that it is constructed in the manner of a catamaran with two relatively narrow elongated buoyancy- imparting bodies (2) as lateral guide parts, between which the cavity (29, 30) is situated.

5. Float according to claim 4, characterised in that at least one of the forward surfaces of the walls (6), bodies (5, 6) or other connecting elements between the lateral guide parts (2) is sloped downwardly from front to rear, and at least one of the rear surfaces of the walls (6), bodies (5, 9) or other connecting elements between the lateral guide parts (2) is sloped upwardly from front to rear.

6. Float according to claim 4, characterised in that the supporting surface (4) for the foot is situated near to the lower edge of the lateral guide parts (2).

7. Float according to claim 1, characterised in that the foot rest (4) is adjustable in its length, height and width, and/or in position.

8. Float according to claim 1, characterised in that it consists of a plurality of parts (1, 2, 3) which are fitted into one another and are connected to each other releasably by means of connecting elements.

9. Float according to claim 1, characterised in that it comprises a foot-operated drive.

10. Float according to claim 1, characterised in that it is constructed with drive means (90, 92) which are adapted to be driven by varying the load when weight is shifted.

## Revendications

1. Flotteur à utiliser par paire, muni d'un réceptacle pour le pied, à raison d'un flotteur par pied, pour marcher sur l'eau, caractérisé par le fait que la position du réceptacle (4) pour le pied est décalée latéralement vers l'extérieur, et/ou que la répartition des masses, par rapport au réceptacle, est asymétrique dans le sens transversal, de telle sorte que, en ce qui concerne la poussée d'Ar- chimède, l'on obtient le même effet que dans le cas d'un réceptacle décalé latéralement vers l'extérieur.

2. Flotteur selon la Revendication 1, caractérisé en ce qu'il est réalisé avec au moins une cavité inférieure ouverte (29, 30) et que la surface d'appui du pied est située au-dessous du bord supérieur de la cavité (29, 30).

3. Flotteur selon la Revendication 2, caractérisé en ce que la cavité (29, 30) présente une ouverture supérieure pourvue d'un clapet anti-retour qui permet uniquement le passage d'air de l'extérieur à l'intérieur de la cavité.

4. Flotteur selon la Revendication 2, caractérisé en ce qu'il comporte, à la façon des catamarans, deux corps (2) de forme relativement étroite et allongée, qui confèrent au flotteur sa flottabilité et sont réalisés en tant qu'éléments de guidage latéral, entre lesquels est disposée ladite cavité (29, 30).

5. Flotteur selon la Revendication 4, caractérisé en ce que au moins une des surfaces antérieures de la paroi (6), des corps (5, 9) ou autres éléments de liaison est inclinée d'avant en arrière et vers le bas, entre les éléments de guidage latéral (2), et qu'au moins une des surfaces arrière de la paroi (6), des corps (5, 9) ou autres éléments de liaison est inclinée d'avant en arrière et vers le haut entre les éléments de guidage latéral (2).

6. Flotteur selon la Revendication 4, caractérisé en ce que la surface d'appui (4) pour le pied est disposée à proximité au bord inférieur des éléments de guidage latéral (2).

7. Flotteur selon la Revendication 1, caractérisé en ce que le réceptacle pour le pied (4) est réglable en longueur, en hauteur et en largeur, ou en position.

8. Flotteur selon la Revendication 1, caractérisé en ce qu'il se compose de plusieurs éléments (1, 2, 3) qui s'encastrent les uns dans les autres et qui sont assemblés à l'aide d'organes amovibles d'assemblage.

9. Flotteur selon la Revendication 1, caractérisé en ce qu'il comporte un mécanisme de propulsion actionné par pédale.

10. Flotteur selon la Revendication 1, caractérisé en ce qu'il est pourvu d'organes de propulsions (90, 92) mûs par variation de la charge qui résulte d'un décalage de celle-ci.
